# EUROPÄISCHE PATENTSCHRIFT

(11) **EP 1 058 782 B1**
(45) Veröffentlichungstag und Bekanntmachung des Hinweises auf die Patenterteilung: **02.10.2002**
(21) Anmeldenummer: 99908924.6
(22) Anmeldetag: 18.02.1999
(51) Int. Cl.: F02M 35/10

(54) **ANSAUGVORRICHTUNG FÜR EINE BRENNKRAFTMASCHINE**
INTAKE DEVICE FOR AN INTERNAL COMBUSTION ENGINE
DISPOSITIF D'ADMISSION POUR MOTEUR A COMBUSTION INTERNE

(30) Priorität: 24.02.1998 DE 19807463
(43) Veröffentlichungstag der Anmeldung: 13.12.2000
(73) Patentinhaber: Siemens Aktiengesellschaft, 80333 München (DE)
(72) Erfinder: VON WERDER, Martin, D-65824 Schwalbach (DE); FISCHER, Reinhard, D-61138 Niederdorfelden (DE)
(86) Internationale Anmeldenummer: EP9901060
(87) Internationale Veröffentlichungsnummer: WO99043946

(56) Entgegenhaltungen:
- EP-A- 0 791 743
- EP-A- 0 816 666
- DE-A- 3 932 300
- DE-A- 19 649 713
- US-A- 5 603 295

## Beschreibung

Die Erfindung betrifft eine Ansaugvorrichtung für eine Brennkraftmaschine gemäß den Merkmalen des Oberbegriffes des Patentanspruches 1.

Aus der EP 0 507 996 A2 ist eine Vorrichtung zum dosierten Einspeisen von verbrannten Gasen in den Brennraum einer Verbrennungskraftmaschine bekannt. Von einem Abgasrohr der Brennkraftmaschine zweigt eine Leitung ab, wobei das rückgeführte Abgas über ein Ventil gesteuert einem Ansaugrohr zugeführt wird, um anschließend in der Brennkraftmaschine mitverbrannt zu werden. Angaben über die Anbindung der Zufuhrleitung an das Ansaugrohr sind diesem Stand der Technik nicht zu entnehmen.

Aus der EP 0 791 743 B1 und/oder der DE 196 49 713 A1 sind Ansaugvorrichtungen von Brennkraftmaschinen bekannt, bei denen Leitrohre in die Lufteinlaßleitung ragen, wobei eine Bohrung für das Leitrohr beim Drosselklappenstutzen vorgesehen ist.

Der Erfindung liegt die Aufgabe zugrunde, eine Ansaugvorrichtung für eine Brennkraftmaschine bereitzustellen, die sich durch eine einfache Konstruktion sowie durch einen sehr guten Wirkungsgrad auszeichnet.

Die Aufgabe ist durch die Merkmale des Patentanspruches 1 gelöst.

Das Vorhandensein einer Öffnung, durch die ein Leitrohr in die Lufteinlaßleitung hineinragt, hat den Vorteil, daß als Leitrohr ein einfaches und damit kostengünstiges Stück Rohr verwendet werden kann, welches durch die Öffnung in die Lufteinlaßleitung hineingesteckt und verliersicher befestigt wird. Das Einbringen einer Öffnung als Bohrung stellt einen einfachen Herstellungsvorgang dar, wobei beim Herstellen der Lufteinlaßieitung diese Bohrung schon berücksichtigt und nicht nachträglich eingebracht werden muß. Dadurch, daß das Leitrohr in die Lufteinlaßleitungen hineinragt, ist der Vorteil gegeben, daß hohe Wandtemperaturen der Lufteinlaßleitung vermieden werden und das weitere Fluid, das zugeführt wird, in die Hauptströmung, die die Lufteinlaßleitung durchsetzt, zugeführt wird. Ebenso wird vermieden, daß zu hohe Temperaturen im Bereich der Zuführung des weiteren Fluids, wenn dieser Bereich aus Metall gefertigt ist, zu einer unzulässigen Erwärmung oder sogar zur Zerstörung von angeflanschten Leitungen führen, insbesondere wenn diese aus Kunststoff gefertigt sind. Starke Temperaturdifferenzen, die zu Materialermüdungen führen, werden somit auch vermieden. Bei dem weiteren Fluid, das zuführbar ist, handelt es sich beispielsweise um rückgeführtes Abgas, aber auch um Frischluft, ein Kraftstoff-Luft-Gemisch oder auch verwirbelten Kraftstoff.

In Weiterbildung der Erfindung weist die Lufteinlaßleitung einen Drosselklappenstutzen mit einer Drosselklappe auf, wobei die Bohrung mit dem Leitrohr im Bereich des Drosselklappenstutzens angeordnet ist. Somit bildet dieser Drosselklappenstutzen, der in an sich bekannter Weise eine antreibbare Drosselklappe aufweist, um die Leistung der Brennkraftmaschine zu verändern, eine Baueinheit, in der die Bohrung zur Aufnahme des Leitrohres vorgesehen ist. Dies hat den Vorteil, daß der Drosselklappenstutzen als Einheit vormontierbar ist, an den dann nur noch die Luftzuführung, beispielsweise von einem Luftfilter, und die Verbindung zum Ansaugbereich der Brennkraftmaschine hergestellt werden muß.

In Weiterbildung der Erfindung weist die Lufteinlaßleitung beziehungsweise der Drosselklappenstutzen einen Flansch zur Anbringung eines Ventiles zum Zuführen des weiteren Fluids auf, wobei die Bohrung mit dem Leitrohr im Bereich des Flansches angeordnet ist. Dies hat den Vorteil, daß das Ventil (zum Beispiel ein Abgasrückführventil) direkt an der Lufteinlaßleitung beziehungsweise an dem Drosselklappenstutzen befestigt werden kann, wodurch eine kompakte Bauweise sichergestellt wird. Selbstverständlich kann das Ventil auch an einer anderen Stelle angeordnet sein, so daß dann der Flansch dazu dient, an ihm eine Zuführleitung für das weitere Fluid anzubringen.

In Weiterbildung der Erfindung ist die Lufteinlaßleitung oder der Flansch mit dem Leitrohr fest verbindbar. Dadurch wird sichergestellt, daß das Leitrohr verliersicher befestigt ist, da ein Hineinfallen in die Lufteinlaßleitung zu Schäden oder sogar zu Zerstörungen an der Brennkraftmaschine führen kann. In vorteilhafter Weise ist die feste Verbindung mittels eines Preßvorganges erzielbar, da dieser, gerade bei Berücksichtigung der hohen Temperaturen, die bei einer Abgasrückführung vorhanden sind, einfach ausführbar ist. Denkbar sind auch andere Befestigungsvorgänge wie zum Beispiel Verschweißen, Verkleben oder dergleichen, wobei neben kraftschlüssige Verbindungen auch formschlüssige Verbindungen, die insbesondere den Temperaturforderungen genügen, zu berücksichtigen sind.

In Weiterbildung der Erfindung ist in der Lufteinlaßleitung oder in dem Flansch im Bereich der Bohrung eine zumindest teilweise umlaufende Nut vorgesehen, in die ein Endbereich des Leitrohres einpreßbar ist. Damit wird neben der Verliersicherheit auch eine Dichtwirkung und eine gute, strömungsgünstige Zuführung des weiteren Fluids gewährleistet. Ein weiterer Vorteil besteht darin, daß eine aufwendige Bearbeitung des Leitrohres entfallen kann, so daß die Verwendung eines handelsüblichen Rohrstückes ermöglicht wird. Ebenso entfällt in vorteilhafter Weise eine aufwendige Bearbeitung (wie zum Beispiel Überdrehen) der Dichtfläche des Flansches.

In Weiterbildung der Erfindung ist das Leitrohr in die Bohrung einsetzbar und weist Mittel, insbesondere einen umlaufenden Kragen, auf, mittels derer das Leitrohr in einer Sollposition haltbar ist. Dies hat den Vorteil, daß im Bereich der Bohrung keine weiteren Bearbeitungsschritte erforderlich sind, um das Leitrohr zu montieren. Es wird einfach in die Bohrung eingesteckt, bis der Kragen an der Dichtfläche des Flansches (oder der Oberfläche des Luftleitrohres) zum Anliegen kommt, so daß neben der einfachen Montage wieder die hohe Verliersicherheit gegeben ist. Die Verwendung eines Montagewerkzeuges ist nicht erforderlich, da nach Anbringung des Ventiles oder einer weiteren Zuführleitung an dem Flansch das Leitrohr in seiner Sollposition festgesetzt wird.

In Weiterbildung der Erfindung weist das Leitrohr in seinem einen Endbereich, mit dem es in die Lufteinlaßleitung hineinragt, eine Abflachung auf. Dies hat den Vorteil, daß das Leitrohr einfacher und schneller in die Bohrung eingesetzt werden kann, da wegen der Abflachung eine Zwangsführung gegeben ist. Eine solche Abflachung ist besonders dann von Vorteil, wenn der Durchmesser der Bohrung und des Leitrohres weitestgehend gleich sind. Hingegen kann eine solche Abflachung entfallen oder trotzdem angewendet werden, wenn der Durchmesser des Luftleitrohres deutlich kleiner ist als der Durchmesser der Bohrung, wobei in einem solchen Fall sicherzustellen ist, daß dann die Mittel, mittels derer das Leitrohr in seiner Sollposition haltbar ist, entsprechend ausgebildet sind (insbesondere in ihrem Durchmesser größer gewählt sind als der Durchmesser der Bohrung), um die Verliersicherheit zu gewährleisten.

Nach der Erfindung weist das Leitrohr in seinem anderen Endbereich, der in Richtung des Ventiles zeigt, eine Dreiecksform auf. Durch diese Dreikantform im einen Endbereich des Leitrohres wird eine zusätzliche Vorspannung in dem Haltebereich, insbesondere im Bereich der umlaufenden Nut, erzeugt, um den Festsitz des Leitrohres zu gewährleisten.

In Weiterbildung der Erfindung ist das Leitrohr an dem Ventil angeordnet oder Bestandteil des Ventiles. In dieser alternativen Ausgestaltungsform ist es möglich, wieder die Verliersicherheit mit der zielgenauen Zuführung des weiteren Fluides in die Lufteinlaßleitung zu verbinden, um unzulässig hohe Wandtemperaturen der Lufteinlaßleitung im Bereich der Einleitung zu vermeiden. Darüber hinaus erhöht sich die Montageeinfachheit, da in dieser Ausgestaltung das Leitrohr und das Ventil eine Baueinheit bilden und somit nur das Ventil, insbesondere dessen Gehäuse, an der Lufteinlaßleitung befestigt werden muß.

In Weiterbildung der Erfindung ist das weitere Fluid das Abgas einer Brennkraftmaschine, wobei das Ventil als Abgasrückführventil, insbesondere als steuerbares Ventil, ausgebildet ist. Abgasrückführventile sind an sich bekannt und dienen der Erhöhung des Wirkungsgrades der Brennkraftmaschine, so daß auf deren Vorteile hier nicht weiter hingewiesen werden muß. Der Einsatz des Leitrohres ist dann, wenn als weiteres Fluid das Abgas der Brennkraftmaschine rückgeführt wird, von besonderem Vorteil, da hier hohe Temperaturen vorliegen, die zu unzulässig hohen Wandtemperaturen sowie zu Materialermüdungen aufgrund hoher Temperaturschwankungen im Bereich der Einleitung und am Flansch (Drosselklappenstutzen aus Metall, angeflanschte Leitungen aus Kunststoff) führen können, die durch den Einsatz des Leitrohres, das die Abgase in den Mittelbereich der Lufteinlaßleitung lenkt, wirksam vermieden werden.

Aufgrund der Ausgestaltung der Lufteinlaßleitung bietet es sich an, die Lufteinlaßleitung mit einer Öffnung, insbesondere der schon genannten Bohrung, nachträglich zu versehen, und in diese das Leitrohr einzuführen.

Daneben sind denkbar auch solche Herstellungsverfahren, bei denen zumindest ein in die Lufteinlaßleitung ragendes Leitrohr ("Stummel") vorgesehen wird. Gleiches gilt für zum Beispiel Aluminium-Druckgußverfahren zur Herstellung von Drosselklappenstutzen. Ergänzend dazu kann auch schon bei der Herstellung der Lufteinlaßleitung, insbesondere wenn diese gegossen wird, der Flansch für das Ventil vorgesehen werden.

Neben der beschriebenen Zuführung von Abgas als weiterem Fluid ist selbstverständlich auch die Zuführung von anderen Gasen (beispielsweise Frischluft oder ein Kraftstoff-Luft-Gemisch) oder auch die gezielte Zuführung von Kraftstoff möglich. Einsatzgebiet sind vorzugsweise Ottooder Diesel-Brennkraftmaschinen.

Ein Ausführungsbeispiel einer Ansaugvorrichtung und mehrere Ausgestaltungen eines Leitrohres sind im folgenden beschrieben und anhand der Figuren erläutert.

Es zeigen:
- Figur 1:: einen Drosselklappenstutzen,
- Figuren 2 bis 10:: Ausgestaltungen und Einbauorte verschiedener Leitrohre.

Figur 1 zeigt ein Stück einer Lufteinlaßleitung 1, durch die in Strömungsrichtung 2, von einem nicht gezeigten Luftfilter beispielsweise kommend, Verbrennungsluft für eine Brennkraftmaschine einem Drosselklappenstutzen 3 zugeführt wird. Dieser Drosselklappenstutzen 3 bildet eine Baueinheit und ist fest mit der Lufteinlaßleitung verbunden, wobei auch denkbar ist, daß die Lufteinlaßleitung 1 an den Drosselklappenstutzen 3 befestigbar ist. Der Drosselklappenstutzen 3 weist zur Einstellung der Leistung der Brennkraftmaschine eine Drosselklappe 4 auf, die auf einer Drosselklappenwelle 5 angeordnet ist, wobei die Drosselklappenwelle 5 von einem in einem Gehäuse 6 angeordneten Antrieb zwischen einer Schließstellung und einer Öffnungsstellung bewegbar ist. Die Funktionsweise eines solchen Drosselklappenstutzens ist an sich bekannt, so daß auf diese nicht weiter eingegangen werden muß. Ausgangsseitig in Strömungsrichtung 2 schließt sich dem Drosselklappenstutzen 3 ein Ansaugrohr 7 an, das in ebenfalls an sich bekannter Weise zu der Brennkraftmaschine, insbesondere dem Ansaugtrakt der einzelnen Zylinder, führt. Der Drosselklappenstutzen 3 (oder die Lufteinlaßleitung 1 oder das Ansaugrohr 7) weist einen Flansch 8 auf, wobei im Bereich dieses Flansches 8 eine Bohrung 9 vorhanden ist. Der Flansch 8 beziehungsweise die Bohrung 9 können direkt bei Herstellung des Drosselklappenstutzens 3 vorgesehen werden, alternativ dazu aber auch durch nachträgliche Bearbeitung hergestellt werden. Der Flansch 8 weist weiterhin Befestigungsbohrungen 10 auf, auf die später noch eingegangen wird.

Unter Bezugnahme auf die Figur 1 werden im folgenden verschiedene Ausgestaltungen und Befestigungen eines erfindungsgemäßen Leitrohres beschreiben.

In Figur 2 ist gezeigt, daß sich ein Leitrohr 11 auf einem Absatz 12 abstützt. Mit der Bezugsziffer 13 ist ein zumindest teilweise dargestelltes Ventil (insbesondere Abgasrückführventil) bezeichnet, welches an dem Flansch 8 unter Zwischenschaltung einer Dichtung befestigt wird, wobei dies durch Schrauben, die in die Befestigungsbohrungen 10 eingeschraubt werden, erfolgt. Diese Befestigung hat den Vorteil, daß innerhalb der Bohrung keine weiteren Bearbeitungen nötig sind. Es ist denkbar, insbesondere dann, wenn die Bohrung 9 beim Herstellen des Drosselklappenstutzens 3 eingegossen wird, diese in Richtung des Inneren des Drosselklappenstutzens 3 konisch auszuführen, um die Verliersicherheit zu gewährleisten.

In Figur 3 ist gezeigt, daß das Leitrohr 11 in seinem Endbereich, der in Richtung des Ventiles 13 zeigt, einen Kragen 14 aufweist. Mit diesem Kragen 14 kann das Leitrohr 11 entweder an der Dichtfläche des Flansches 8 oder aber auch an einem entsprechend geformten Absatz innerhalb des Ventiles 13 verliersicher gehalten werden. Dies hat den Vorteil, daß neben der Einbringung der Bohrung 9 in die Lufteinlaßleitung 1 oder den Drosselklappenstutzen 3 keine weitere Bearbeitung derselben erforderlich ist und eine einfache Montage gegeben ist.

Ein weiterer Vorteil besteht darin, daß dann, wenn das Leitrohr 11 schon in dem Ventil 13 eingesetzt ist, eine einfache und schnelle Montage dieser beiden Elemente gegeben ist.

In den Figuren 4 bis 6 ist gezeigt, daß das Leitrohr 11 fest mit dem Drosselklappenstutzen 3 (alternativ mit der Lufteinlaßleitung 1) verbunden ist, wobei in Figur 6 auch der Preßvorgang dargestellt ist.

In Figur 4 ist gezeigt, daß in dem Drosselklappenstutzen 3 wieder das Leitrohr 11 in die Bohrung 9 eingesetzt wird. Bei dieser Ausgestaltung ist es besonders von Vorteil, wenn es sich bei dem Leitrohr 11 um ein handelsübliches Stück Rohr mit einer solchen Länge handelt, bei der das Rohr einerseits nicht über die Dichtfläche des Flansches 8 hinausragt und andererseits ein Stück in die Lufteinlaßleitung 1 beziehungsweise den Drosselklappenstutzen 3 zur gezielten Zuführung des Fluides hineinragt. Der Innendurchmesser des Leitrohres 11 ist dabei so zu wählen, daß das erforderliche Volumen an weiterem Fluid zugeführt werden kann.

In Figur 5 ist das eingesetzte Leitrohr 11 nach Abschluß des Preßvorganges gezeigt, wobei mit der Bezugsziffer 15 eine umlaufende Nut in dem Drosselklappenstutzen 3 bezeichnet ist, in die nach Abschluß des Preßvorganges das aufgeweitete Rohrende 16 des Leitrohres 11 eingreift. Dadurch ist zum einen die Verliersicherheit sichergestellt; der Preßvorgang kann dabei derart ausgeführt werden, daß das aufgeweitete Rohrende 16 das Leitrohr 11 dichtend mit dem Drosselklappenstutzen 3 verbindet, wobei dies nicht unbedingt erforderlich ist, da durch Befestigung des Ventiles 13 an dem Flansch 8, insbesondere unter Zwischenschaltung einer Dichtung, die Dichtwirkung für das zugeführte Fluid sichergestellt wird.

In Figur 6 ist der eigentliche Preßvorgang dargestellt, wozu ein Gegenhalter 17 in das Innere des Drosselklappenstutzens 3 (oder der Lufteinlaßleitung 1) in eine Montageposition für das Leitrohr 11 eingeführt wird. Das Leitrohr 11 wird dann von außen in die Bohrung 9 eingeführt, bis es mit seinem einen Ende an dem Gegenhalter 17 zum Anliegen kommt. Die Position des Gegenhalters 17 sowie die Länge des Leitrohres 11 sind insofern aufeinander abgestimmt, daß das dem Gegenhalter 17 abgewandte Ende des Leitrohres 11 auf Höhe der umlaufenden Nut 15 endet. Danach wird ein Preßwerkzeug 18 (beispielsweise ein Stempel, der endseitig eine konische Abflachung, wie in Figur 6 gezeigt ist, aufweist) in Preßrichtung 19 bewegt, so daß das Rohrende im Bereich der umlaufenden Nut 15 aufgeweitet wird und je nach Preßdruck beziehungsweise Ausgestaltung des Endes des Preßwerkzeuges 18 dichtend in der umlaufenden Nut 15 zum Anliegen kommt. Somit ist mit einem einfachen und kostengünstigen Leitrohr 11 eine große Dichtfläche realisierbar und die erforderliche Verliersicherheit gegeben. Darüber hinaus kann der Einsatz des Gegenhalters 17 und des Preßwerkzeuges 18 sowie der gesamte Preßvorgang für die Serienproduktion automatisiert werden.

In den Figuren 7 und 8 ist wiederum ein Leitrohr 11 gezeigt, das in seinem einen Endbereich, mit dem es in die Lufteinlaßleitung 1 hineinragt, eine Abflachung 20 aufweist. Diese Abflachung 20 kann beispielsweise abgedreht werden, wobei diese auch bei den in den vorangegangenen Figuren gezeigten Leitrohren zum Einsatz kommen kann, um die Montage zu vereinfachen. In seinem anderen Endbereich, der in Richtung des Ventiles 13 zeigt, weist das Leitrohr 11 eine Dreiecksform 21 auf, um eine zusätzliche Vorspannung in dem Bereich der umlaufenden Nut 15 zu erzeugen, und um nach Ausführung des Preßvorganges den Festsitz des Leitrohres 11 zu gewährleisten.

In der Figur 9 ist ein Leitrohr 11 gezeigt, welches in dem Drosselklappenstutzen 3 in einer umlaufenden Nut 22 befestigt, die stufenförmig oder weitestgehend rund ausgeführt ist.

In der Figur 10 ist ein Drosselklappenstutzen 3 gezeigt, der eine stufenförmige Bohrung 9 aufweist, wobei der nach innen gerichtete Durchmesser der Bohrung weitestgehend dem Durchmesser des Leitrohres 11 entspricht und dieses aufnimmt. Der nach außen gerichtete Teil hat einen Durchmesser, der größer ist als der Außendurchmesser des Leitrohres 11, wodurch ein Absatz entsteht, mittels dem das Leitrohr 11, das an diesem Ende vor dem Einsetzen aufgeweitet wurde oder nach dem Einsetzen aufgeweitet wird, form- und/oder kraftschlüssig und verliersicher gehalten wird.

### Bezugszeichenliste

- 1.: Lufteinlaßleitung
- 2.: Strömungsrichtung
- 3.: Drosselklappenstutzen
- 4.: Drosselklappe
- 5.: Drosselklappenwelle
- 6.: Gehäuse (dahinter: Antrieb)
- 7.: Ansaugrohr
- 8.: Flansch
- 9.: Bohrung
- 10.: Befestigungsbohrungen
- 11.: Leitrohr
- 12.: Absatz
- 13.: Ventil
- 14.: Kragen
- 15.: umlaufende Nut
- 16.: aufgeweitetes Rohrende
- 17.: Gegenhalter
- 18.: Preßwerkzeug
- 19.: Preßrichtung
- 20.: Abflachung
- 21.: Dreiecksform
- 22.: Nut

## Patentansprüche

1. Ansaugvorrichtung für eine Brennkraftmaschine, der über eine Lufteiniaßleitung (1) zumindest Verbrennungsluft sowie Abgas der Brennkraftmaschine zuführbar ist, wobei die Lufteinlaßieitung (1) eine Öffnung, insbesondere eine Bohrung (9) aulweist, durch die ein Leitrohr (11) in die Lufteinlaßleitung (1) hineinragt, wobei die Lüfteinlaßleitung (1) einen Drosselklappenstutzen (3) mit einer Drosselklappe (4) aufweist, wobei die Bohrung (9) mit dem Leitrohr (11) im Bereich des Drosselklappenstutzens (3) angeordnet ist, **dadurch gekennzeichnet, daß** das Leitrohr (11) in seinem einen Endbereich, der in Richtung eines Ventiles (13) zeigt, eine **Dreiecksform aufweist.**

2. Ansaugvorrichtung nach Anspruch 1, **dadurch gekennzeichnet, daß** das Leitrohr (11) an dem Ventil (13) angeordnet oder Bestandteil des Ventiles (13) ist.

3. Ansaugvorrichtung nach Anspruch 1 oder 2, **dadurch gekennzeichnet, daß** das Ventil (13) ein Abgasrückführventil ist.

4. Ansaugvorrichtung nach einem der Ansprüche 1 bis 3, **dadurch gekennzeichnet, daß** die Lufteinlaßleitung (1) einen Flansch (8) zur Anbringung des Ventiles (13) zum Zuführen des weiteren Fluids aufweist, wobei die Bohrung (9) mit dem Leitrohr (11) im Bereich des Flansches (8) angeordnet ist,

5. Ansaugvorrichtung nach einem der Ansprüche 1 bis 4, **dadurch gekennzeichnet, daß** die Lufteinlaßleitung (1) oder der Flansch (8) mit dem Leitrohr (11) fest verbindbar ist.

6. Ansaugvorrichtung nach Anspruch 5, **dadurch gekennzeichnet, daß** die feste Verbindung mittels eines Preßvorganges erzielbar ist.

7. Ansaugvorrichtung nach einem der vorhergehenden Ansprüche, **dadurch gekennzeichnet, daß** in der Lufteinlaßleifung (1) oder in dem Flansch (8) im Bereich der Bohrung (9) eine zumindest teilweise umlaufende Nut (15) vorgesehen ist, in die ein Endbereich des Leitrohres (11) einpreßbar ist.

8. Ansaugvorrichtung nach einem der vorhergehenden Ansprüche, **dadurch gekennzeichnet, daß** das Leitrohr (11) in die Bohrung (9) einsetzbar ist und Mittel, insbesondere einen Kragen (14), aufweist, mittels derer das Leitrohr (11) in einer Sollposition haltbar ist.

9. Ansaugvorrichtung nach einem der vorhergehenden Ansprüche, **dadurch gekennzeichnet, daß** das Leitrohr (11) in seinem anderen Endbereich, mit dem es in die Lufteinlaßleitung.(1) hineinragt, eine Abflachung (20) aulweist.

## Claims

1. Intake device for an internal combustion engine, to which at least combustion air and exhaust gas of the internal combustion engine can be supplied via an air inlet line (1), the air inlet line (1) having an opening, in particular a hole (9), through which a guide tube (11) projects into the air inlet line (1), the air inlet line (1) having a throttle body (3) with a throttle valve (4), the hole (9) with the guide tube (11) being arranged in the region of the throttle body (3), **characterized in that**, in its one end region, which points in the direction of a valve (13), the guide tube (11) has a triangular shape.

2. Intake device according to Claim 1, **characterized in that** the guide tube (11) is arranged on the valve (13) or is part of the valve (13).

3. Intake device according to Claim 1 or 2, **characterized in that** the valve (13) is an exhaust-gas recirculation valve.

4. Intake device according to one of Claims 1 to 3, **characterized in that** the air inlet line (1) has a flange (8) for the attachment of a valve (13) for the supply of the additional fluid, the hole (9) with the guide tube (11) being arranged in the region of the flange (8).

5. Intake device according to one of Claims 1 to 4, **characterized in that** the air inlet line (1) or the flange (8) can be connected firmly to the guide tube (11).

6. Intake device according to Claim 5, **characterized in that** the firm connection can be achieved by means of a pressing operation.

7. Intake device according to one of the preceding claims, **characterized in that** an at least partially encircling groove (15), into which one end region of the guide tube (11) can be pressed, is provided in the air inlet line (1) or in the flange (8), in the region of the hole (9).

8. Intake device according to one of the preceding claims, **characterized in that** the guide tube (11) can be inserted into the hole (9) and has means, in particular a collar (14), by means of which the guide tube (11) can be held in a nominal position.

9. Intake device according to one of the preceding claims, **characterized in that**, in one end region, by which it projects into the air inlet line (1), the guide tube (11) has a flattened portion (20).

## Revendications

1. Dispositif d'admission, pour moteur à combustion interne, auquel au moins de l'air de combustion, ainsi que des gaz d'échappement du moteur à combustion interne peuvent être acheminés au moyen d'un tuyau d'admission d'air, le tuyau d'admission d'air (1) comportant une ouverture, notamment un trou (9), par lequel un tube directeur (11) fait saillie dans le tuyau d'admission d'air (1), le tuyau d'admission d'air (1) comprenant un raccord de papillon des gaz (3) comportant un papillon des gaz (4) et le trou (9) pourvu du tube directeur (11) étant disposé dans la zone du corps de papillon des gaz (3), **caractérisé en ce que** le tube directeur (11) présente, dans l'une de ses zones d'extrémité qui est tournée vers une valve (13), une forme à trois coins.

2. Dispositif d'admission suivant la revendication 1, **caractérisé en ce que** le tube directeur (11) est disposé sur la valve (13) ou est une partie constitutive de la valve (13).

3. Dispositif d'admission suivant la revendication 1 ou 2, **caractérisé en ce que** la valve (13) est une valve de recyclage de gaz d'échappement.

4. Dispositif d'admission suivant l'une des revendications 1 à 3, **caractérisé en ce que** la tuyauterie d'admission d'air (1) comporte une bride (8) servant au montage de la valve (13) prévue pour l'acheminement du second fluide, tandis que le trou (9) pourvu du tube directeur (11) est disposé dans la zone de la bride (8).

5. Dispositif d'admission suivant l'une des revendications 1 à 4, **caractérisé en ce que** la tuyauterie d'admission d'air (1) ou la bride (8) peut être rendue solidaire à demeure du tube directeur (11).

6. Dispositif d'admission suivant la revendication 5, **caractérisé en ce que** la solidarisation à demeure peut s'obtenir au moyen d'une opération d'emboîtement à force.

7. Dispositif d'admission suivant l'une des revendications précédentes, **caractérisé en ce que**, dans la tuyauterie d'admission d'air (1) ou dans la bride (8), il est prévu, dans la zone du trou (9), une gorge (15) qui en fait au moins partiellement le tour et dans laquelle une zone d'extrémité du tube directeur (11) peut être mise en place par emboîtement à force.

8. Dispositif d'admission suivant l'une des revendications précédentes, **caractérisé en ce que** le tube directeur (11) peut être mis en place dans le trou (9) et comporte des moyens, notamment une collerette (14), au moyen desquels le tube directeur (11) peut être maintenu dans une position imposée.

9. Dispositif d'admission suivant l'une des revendications précédentes, **caractérisé en ce que** le tube directeur (11) présente une réduction d'épaisseur (20) dans son autre zone d'extrémité, par laquelle il fait saillie dans la tuyauterie d'admission d'air (1).
